# EUROPÄISCHE PATENTSCHRIFT

(11) **EP 2 812 135 B1**
(45) Veröffentlichungstag und Bekanntmachung des Hinweises auf die Patenterteilung: **21.12.2016**
(21) Anmeldenummer: 13713067.0
(22) Anmeldetag: 08.02.2013
(51) Int. Cl.: B21D 5/02, B30B 15/04, B30B 15/24, B30B 15/00

(54) **PRESSTISCH ODER PRESSBALKEN MIT VERSTELLBAREM BALKENELEMENT**
PRESS TABLE OR PRESS BEAM HAVING ADJUSTABLE BEAM ELEMENT
TABLE DE PRESSE OU POUTRE DE PRESSE PRÉSENTANT UN ÉLÉMENT POUTRE RÉGLABLE

(30) Priorität: 10.02.2012 AT 1752012
(43) Veröffentlichungstag der Anmeldung: 17.12.2014
(73) Patentinhaber: TRUMPF Maschinen Austria GmbH & Co. KG., 4061 Pasching (AT)
(72) Erfinder: DANNINGER, Egon, A-4060 Leonding (AT); FISCHEREDER, Bernhard, A-4870 Vöcklabruck (AT); SECIBOVIC, Kabir, A-4623 Gunskirchen (AT); SPACHINGER, Gregor, A-4073 Wilhering (AT)
(74) Vertreter: Burger, Hannes
(86) Internationale Anmeldenummer: PCT/AT2013/050032
(87) Internationale Veröffentlichungsnummer: WO 2013/116888

(56) Entgegenhaltungen:
- EP-A2- 0 340 167
- AT-B- 397 942
- DE-A1- 1 452 677
- DE-A1- 2 627 517
- US-A- 3 682 465
- US-A- 3 829 074
- US-A- 5 408 858

## Beschreibung

Die Erfindung betrifft einen Presstisch oder Pressbalken für eine Abkantpresse gemäß dem Oberbegriff des Anspruches 1.

Beim Abkanten von Werkstücken, insbesondere mit langen Biegekanten, gibt es häufig das Problem, dass der nach dem Abkantvorgang erreichte Biegewinkel entlang der Biegekante nicht konstant ist, da an dem das Biegewerkzeug tragenden Pressbalken oder Presstisch durch die Umformkräfte eine Durchbiegung stattfindet, die auch bei sehr massiver Bauweise nicht vollständig verhindert werden kann. Die Eintauchtiefe eines Biegestempels ist dadurch in der Werkstückmitte geringer als an den Enden der Biegekante und dementsprechend auch der Umformwinkel.

Zur Vermeidung dieser Werkstückfehler ist es bekannt, bei einem Biegevorgang die Werkzeuganlagefläche an einem aktiven Presstisch oder Pressbalken durch geeignete Vorrichtungen in einem Maße konvex nach außen zu krümmen, das der Durchbiegung des nicht aktiv verformbaren Pressbalkens bzw. Presstisches entspricht. Die die Biegewerkzeuge tragenden Stützflächen verlaufen dadurch etwa parallel zueinander und die Eintauchtiefe eines Biegestempels ist entlang der Biegekante konstant, wodurch auch ein gleichmäßiger Umformwinkel erzielt wird.

Eine Abkantpresse, bei der die konvexe Krümmung des Presstisches oder Pressbalkens, die auch als Bombierung bezeichnet wird, durch eine Vorspannvorrichtung bewirkt werden kann ist aus AT 351896 B bekannt. Der Presstisch oder Pressbalken besteht dabei aus zwei Halbwangen, die mittels einer Vorspannvorrichtung gegeneinander vorgespannt werden, wodurch die Werkzeuganlagefläche konvex nach außen gekrümmt werden kann. Als mögliche Ausführungsformen der Vorspannvorrichtung werden dabei Keilanordnungen oder Hydraulikzylinder offenbart.

Der Nachteil an dieser Ausführung besteht darin, dass durch derartige Vorspannvorrichtungen die die Krümmung bewirkenden Vorspannkräfte an vordefinierten Positionen als Punktlasten eingebracht werden, und sich dadurch ein Krümmungsverlauf ergibt, der mit der Durchbiegung des Pressbalkens nur wenig übereinstimmt, da diese stark von der Positionierung des Werkstückes und der Länge der Biegekante abhängig ist.

Die Aufgabe der Erfindung besteht darin, eine Abkantpresse bereitzustellen, bei der ein Krümmungsverlauf am Presstisch oder Pressbalken eingestellt werden kann, der für viele Anwendungsfälle eine hohe Biegegenauigkeit mit gleichmäßigen Umformwinkeln ermöglicht und trotzdem einfach aufgebaut ist.

Die Aufgabe der Erfindung wird durch einen gattungsgemäßen Presstisch oder einen Pressbalken mit den kennzeichnenden Merkmalen des Anspruches 1 gelöst.

Dadurch, dass der Aktuator eine zwischen den einander zugewandten Druckflächen angeordnete und an diesen anliegende und mit Hydraulikfluid befüllbare Schlauchanordnung umfasst, die im Wesentlichen in Längsrichtung des Balkenelements verläuft, wird der Krümmungsverlauf des Balkenelements durch eine Gleichlast und nicht durch Punktlasten bewirkt. Da die beim Biegevorgang vom Werkstück herrührenden Umformkräfte ebenfalls eine Gleichlast darstellen und sich daraus eine entsprechende Biegelinie der Durchbiegung des verformten, nicht aktiv verstellbaren Pressbalkens oder Presstisches ergibt, ist der durch die Schlauchanordnung bewirkte Krümmungsverlauf am aktiv verstellbaren Presstisch bzw. Pressbalken eine bessere Annäherung an die Durchbiegung, als bei Einsatz von Punktlasten zur Vorspannung des Balkenelements am aktiven Presstisch bzw. Pressbalken. Weiters stellt die Schlauchanordnung ein einfaches Bauelement zur Erzeugung der Vorspannung dar und sind bei den meisten Abkantpressen Hydraulikaggregate für den Pressbalkenantrieb vorhanden, die auch zur Versorgung der Schlauchanordnung mit Druckfluid verwendet werden können.

Eine hohe Steifigkeit bei schlanker Bauweise eines Presstisches bzw. Pressbalkens wird erzielt, wenn das Balkenelement und das Stützbalkenelement plattenförmig ausgeführt sind, einander zumindest abschnittsweise überlappen und im Wesentlichen parallel zur Arbeitsebene bzw. Pressebene verlaufen. Eine hohe Biegesteifigkeit des Balkenelements verhindert, dass bei Werkstücken mit kürzeren Biegekanten, die annähernd wie Punktlasten wirken lokale Verformungen bzw. Durchbiegungen des Balkenelements auftreten, die aufgrund der für Punktlasten nachgiebigen Schlauchanordnung ansonsten auftreten könnten.

Von Vorteil ist, wenn das Balkenelement oder das Stützbalkenelement zumindest abschnittsweise mit einer Basis und daran anschließenden Schenkeln einen U-förmigen Querschnitt bildet und das Balkenelement das Stützbalkenelement bzw. das Stützbalkenelement das Balkenelement zumindest teilweise beidseitig mit den Schenkeln umgreift. Die zwischen den Druckflächen eingeschlossene Schlauchanordnung ist dadurch im Inneren des Presstisches bzw. Pressbalkens angeordnet und vor mechanischen Beschädigungen gut geschützt. Weiters ist dadurch eine gute gegenseitige Führung und seitliche Abstützung von Balkenelement und Stützbalkenelement gegeben.

Um auch sehr biegesteife Balkenelemente vorspannen zu können ist es vorteilhaft, wenn die Schlauchanordnung eine Wirklänge zwischen den Druckflächen, aufweist, die etwa dem Abstand zwischen zwei Verbindungspunkten am Balkenelement entspricht. Dadurch wird die gesamte Biegelänge mit einer Gleichlast beaufschlagt und dadurch eine hohe Vorspannkraft erzielt.

Alternativ können die Verbindungspunkte oder die Bolzen bezogen auf die Höhe des Balkenelements in Arbeitsrichtung in der von der Stützfläche distanzierten Hälfte angeordnet sein, wodurch sich eine homogenere Biegekurve des Balkenelements ergibt.

Wenn an den Verbindungspunkten zwischen Balkenelement und Stützbalkenelement ein Schwenklager ausgebildet ist ergibt sich eine Biegelinie des Balkenelements, die im Wesentlichen nur durch die Gleichlast der Schlauchanordnung bewirkt wird und werden dadurch störende innere Verspannungen im Presstisch bzw. Pressbalken vermieden, da geringfügige gegenseitige Winkeländerungen nicht behindert werden.

Ähnlich vorteilhafte Effekte können auch erzielt werden, wenn an den Verbindungspunkten ein Verschiebelager ausgebildet ist, da dadurch Längenänderungen zwischen den Verbindungspunkten, die von der Verformung von Balkenelement und Stützbalkenelement herrühren nicht behindert werden.

Eine erhöhte Beweglichkeit zwischen Balkenelement und Stützbalkenelement kann auch dadurch geschaffen werden, wenn sich von den Verbindungspunkten am Balkenelement jeweils zumindest ein Biegestabelement zu einem Befestigungspunkt am Stützbalkenelement erstreckt.

Wenn die Schenkel des U-förmigen Balkenelements von der Stützfläche aus betrachtet nach der Schlauchanordnung mit zumindest einem Querverbinder in fixem Abstand zueinander gehalten sind, erhöht sich die Stabilität des Presstisches bzw. des Pressbalkens und werden Verformungen oder Verwölbungen quer zur Pressrichtung unterbunden.

Die Schlauchanordnung kann zumindest zwei parallel zueinander verlaufende Schlauchabschnitte umfassen, die hydraulisch parallel geschaltet sind, wodurch die Krafteinleitung in die Druckfläche des Balkenelements auf mehrere Kontaktlinien bzw. Kontaktflächen verteilt wird. Die Krafteinleitung ist dadurch gleichmäßiger und werden Belastungsspitzen an der Schlauchanordnung als auch am Balkenelement bzw. dem Stützbalkenelement verringert.

Die Handhabung und Montage der Schlauchanordnung wird erleichtert, wenn benachbarte parallele Schlauchabschnitte miteinander zu einem Schlauchpaket verbunden sind. Die Verbindung kann dabei durch Verschweißen oder Verkleben entlang von Mantellinien der Schlauchabschnitte erfolgen.

Die Schlauchanordnung kann zwei oder mehr in Pressrichtung übereinanderliegende Schlauchpakete umfassen, wodurch die Verformungshöhe vergrößert werden kann, falls ein Schlauchpaket zur Erzeugung der erforderlichen maximalen Bombierung nicht ausreichend ist. Die Schlauchpakete können dabei durch eine steife Zwischenlage getrennt sein

Die Druckflächen am Balkenelement und/oder Stützbalkenelement können konkave Ausnehmungen für die teilweise Aufnahme der Schlauchanordnung aufweisen, wodurch Belastungsspitzen an der Schlauchanordnung reduziert werden und undefinierte Verformungen der Schlauchanordnung vermieden werden.

Für Biegevorgänge, bei denen eine Bombierung des Presstisches bzw. Pressbalkens nicht erforderlich ist, kann vorgesehen sein, dass bei druckloser Schlauchanordnung das Balkenelement das Stützbalkenelement im Bereich der Druckflächen, kontaktiert. Die Biegesteifigkeit und Festigkeit des Balkenelements wird dadurch um jene des Stützbalkenelements ergänzt. Damit die Schlauchanordnung eine höhere Flexibilität und dadurch auch Verformbarkeit aufweist kann die Schlauchanordnung einen Schlauchabschnitt mit einem Festigkeitsträger aus einem Kunstfasergeflecht umfassen.

Die mit der Schlauchanordnung verbundene Druckfluidversorgungseinheit kann zur einfachen Regelung des Füllvolumens und damit des Drucks und der Bombierungshöhe zumindest ein im Wesentlichen leckagefreies Ventil, insbesondere ein Sitzventil bzw. Cartridge-Ventil umfassen. Eine bestehende Vorspannung kann dadurch leicht aufrechterhalten werden, da nach dem Schließen des Ventils kein Druckabfall eintritt.

Um die Betätigung des Ventils einfach in eine bestehende Steuerungsvorrichtung der Abkantpresse einbinden zu können und um eine schnelle sowie feinfühlige Einstellung des Füllvolumens und der Bombierungshöhe vornehmen zu können ist es von Vorteil, wenn das Ventil eine elektromagnetische Betätigungseinheit umfasst.

Insbesondere kann die Ansteuerung des Ventils mittels eines Puls-Weiten-Modulators erfolgen.

Zum besseren Verständnis der Erfindung wird diese anhand der nachfolgenden Figuren näher erläutert.

Es zeigen jeweils in stark schematisch vereinfachter Darstellung:
- Fig. 1: eine Ansicht einer Abkantpresse mit beim Pressvorgang auftretenden Verformungen;
- Fig. 2: eine Ansicht einer Abkantpresse gemäß Fig. 1, bei der die Verformung des Pressbalkens durch eine aktive Verformung des Presstisches ausgeglichen wird;
- Fig. 3: einen Teilschnitt durch einen erfindungsgemäßen Presstisch gemäß Linie III - III in Fig. 2;
- Fig. 4: einen Schnitt durch eine mögliche Ausführungsform eines Presstisches gemäß Linie IV - IV in Fig. 3;
- Fig. 5: eine weitere mögliche Ausführungsform der Verbindung zwischen Balkenelement und Zusatzbalkenelement;
- Fig. 6: eine weitere mögliche Ausführungsform der Verbindung zwischen Balkenelement und Zusatzbalkenelement;
- Fig. 7: eine weitere mögliche Ausführungsform der Verbindung zwischen Balkenelement und Zusatzbalkenelement;
- Fig. 8: eine weitere mögliche Ausführungsform der Verbindung eines Balkenelements und eines Zusatzbalkenelements.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Fig. 1 zeigt die Vorderansicht einer Abkantpresse 1, mit der an einem Werkstück 2 geradlinige Biegeumformungen durchgeführt werden können. Die Abkantpresse 1 umfasst dazu zwei relativ zueinander verstellbare Pressbalken, die mit Biegewerkzeugen in Form eines Biegestempels und eines Biegegesenks auf das Werkstück 2 einwirken. Der in Fig. 1 dargestellte, untere feststehende Pressbalken wird in Folge als Presstisch 3 bezeichnet, der zusammen mit dem Biegegesenk als Auflage für das Werkstück 2 dient und mit dem verstellbaren Pressbalken 4 und dem daran angeordneten Biegestempel zusammenwirkt. Der Pressbalken 4 ist dabei mittels einer Führungsanordnung 5 am feststehenden Maschinenrahmen der Abkantpresse 1 verstellbar gelagert und wird von Antriebsmitteln 6, beispielsweise in Form von Hydraulikzylindern, angetrieben.

Wie Fig. 1 zeigt, wird sich im Allgemeinen bei einem Biegevorgang am Pressbalken 4 eine strichliert angedeutete elastische Durchbiegung 7 einstellen, da die Wirklinien der Kräfte der Antriebsmittel 6 und der vom Werkstück 2 auf den Pressbalken 4 ausgeübten Kraft nicht zusammenfallen. Ebenso ist am Presstisch 3 eine Durchbiegung 7 möglich, da die Wirklinien der vom Werkstück 2 auf den Presstisch 3 ausgeübten Kräften und der von der Aufstandsfläche 8 auf den Presstisch 3 ausgeübten Kräfte nicht zusammenfallen.

Eine derartige Durchbiegung 7 des Pressbalkens 4 bzw. des Presstisches 3 bewirkt, dass ein Werkstück 2 in der Mitte der zu biegenden Kante vom Biegestempel weniger tief in das Biegegesenk hineingedrückt wird, als an den Enden der Biegekante, weshalb sich am gebogenen Werkstück 2 entlang der Biegekante unterschiedliche Biegewinkel ergeben können und ein derartiges Werkstück möglicherweise nachgearbeitet werden muss oder nicht verwendbar ist. Die die jeweilige Durchbiegung 7 verursachenden Kräfte 9 sind in Fig. 1 am Presstisch 3 bzw. am Pressbalken 4 vereinfacht durch Pfeile dargestellt.

Zur Vermeidung der nachteiligen Auswirkungen auf ein Werkstück 2 aufgrund von Durchbiegung 7 des Presstisches 3 bzw. des Pressbalkens 4 ist aus dem Stand der Technik bekannt, am Presstisch 3 diesbezüglich aktive Gegenmaßnahmen vorzusehen. Wie in Fig. 2 dargestellt, kann eine gleichmäßige Eindringtiefe des Biegestempels in ein Werkstück 2 dadurch erzielt werden, dass zum Ausgleich einer Durchbiegung 7 am Pressbalken 4, hervorgerufen durch die Antriebskräfte 10 der Antriebsmittel 6 sowie die Umformkraft 11 vom Werkstück 2, gleichzeitig am Presstisch 3 eine Bombierung 12 aktiv herbeigeführt wird, die der Durchbiegung 7 am Pressbalken 4 annähernd entspricht.

Die aufgrund der Durchbiegung 7 konkave Unterseite 13 des Pressbalkens 4 wirkt durch diese Maßnahme mit der konvexen, bombierten Oberseite 14 des Presstisches 3 zusammen und ergibt sich dadurch entlang der Biegekante eine gleichmäßige Eindringtiefe des Biegestempels in das Werkstück 2 und dadurch auch ein entlang der Biegekante weitgehend konstanter Biegewinkel.

Im Folgenden sind mögliche erfindungsgemäße Ausführungsformen eines Presstisches 3 dargestellt, wobei die dabei beschriebenen, baulichen Merkmale und Maßnahmen sinngemäß auch auf einen verstellbaren Pressbalken 4 übertragen werden können und somit nicht nur bei einem Presstisch 3 sondern auch bei einem Pressbalken 4 die Stützfläche für ein Biegegesenk 15 oder einen Biegestempel 16 aktiv aus einer ebenen Ausgangsstellung in eine konvexe, nach außen gekrümmte Form verstellt werden kann.

Fig. 3 zeigt einen Schnitt gemäß Linie III - III in Fig. 2 durch einen Presstisch 3 einer Abkantpresse 1. Dieser umfasst ein Balkenelement 17, das an seiner Oberseite 14 eine in Richtung der Breite der Abkantpresse 1 verlaufende, längliche Stützfläche 18 aufweist. Im dargestellten Ausführungsbeispiel ist ein Biegewerkzeug 19, hier in Form eines Biegegesenks 15 mittels einer Klemmvorrichtung 20 an der Stützfläche 18 angebracht. Das Balkenelement 17 ist U-förmig ausgebildet, wobei die Stützfläche 18 von der Basis des U gebildet wird und die Schenkel 21 des U-förmigen Balkenelements 17 von der Basis ausgehend parallel zur Arbeitsebene 22 der Abkantpresse 1 nach unten verlaufen.

Die die Stützfläche 18 ausbildende Basis 23 des U-förmigen Balkenelements 17 für sich alleine würde eine sehr niedrige Biegesteifigkeit besitzen, durch die Verbindung mit den zur Arbeitsebene 22 parallelen Schenkeln 21 besitzt das Balkenelement 17 insgesamt jedoch eine relativ hohe Biegesteifigkeit, wie es bei Abkantpressen 1 allgemein erforderlich ist. Die Verbindung zwischen der Basis 23 und den Schenkeln 21 kann insbesondere einen Formschluss parallel zur Arbeitsebene 22 umfassen, wodurch eine stabile Kraftübertragung zwischen Basis 23 und den Schenkeln 21 gegeben ist. Möglich ist auch eine einstückige, z.B. verschweißte Verbindung zwischen Basis 23 und Schenkeln 21.

Das Balkenelement 17 ist mit einem Stützbalkenelement 24 etwa gleicher Länge verbunden, das ebenfalls einen plattenförmigen Grundaufbau besitzt und etwa parallel zur Arbeitsebene 22 verläuft. Im dargestellten Ausführungsbeispiel ist das Stützbalkenelement 24 im Inneren des U-förmigen Balkenelements 17 angeordnet und wird es zwischen den beiden Schenkeln 21 eingeschlossen. Am Balkenelement 17 sind dabei Verbindungspunkte 25 ausgebildet, an denen es mittels Verbindungselementen 26 beispielsweise in Form von Bolzen 27 mit dem Stützbalkenelement 24 verbunden ist. Das Balkenelement 17 und das Stützbalkenelement 24 überlappen sich somit im Bereich der Schenkel 21.

Die Bolzen 27 verlaufen rechtwinkelig zur Arbeitsebene 22 der Abkantpresse 1 und durchsetzen sowohl die Schenkel 21 des Balkenelements 17 als auch das Stützbalkenelement 24. Eine derartige Ausführung eines Presstisches 3 bzw. eines Pressbalkens 4 mit einander überlappenden Abschnitten vom Balkenelement 17 und Stützbalkenelement 24 kann auch als Sandwich-Anordnung bezeichnet werden.

Das Balkenelement 17 besitzt eine Druckfläche 28, die dem Stützbalkenelement 24 zugewandt ist und im dargestellten Ausführungsbeispiel an der Innenseite der Basis 23 liegt. Weiters besitzt das Stützbalkenelement 24 eine Druckfläche 29, die der Druckfläche 28 am Balkenelement 17 zugewandt ist. Um an der Stützfläche 18 des Balkenelements 17 eine in Fig. 2 dargestellte aktive Bombierung 12 einstellen zu können, ist zwischen der Druckfläche 28 am Balkenelement 17 und der Druckfläche 29 am Stützbalkenelement 24 ein Aktuator 30 angeordnet, der eine etwa in Pressrichtung 31, die bei einem Presstisch 3 nach oben gerichtet ist, verlaufende Verstellkraft 32 auf die Unterseite des Balkenelements 17 ausüben kann.

Der Aktuator 30 ist durch eine Schlauchanordnung 33 gebildet, die in Längsrichtung des Balkenelements 17 verläuft und mit Hydraulikfluid 34 befüllbar ist. Im dargestellten Ausführungsbeispiel umfasst die Schlauchanordnung 33 drei zueinander parallel verlaufende Schlauchabschnitte 35, die sich durch Befüllen mit Hydraulikfluid 34 sowohl an der Druckfläche 28 des Balkenelements 17 als auch an der Druckfläche 29 am Stützbalkenelement abstützen und dadurch die Verstellkraft 32 auf das Balkenelement 17 ausüben.

Die in Fig. 3 dargestellten drei zueinander parallel verlaufenden Schlauchabschnitte 35 der Schlauchanordnung 33 sind in konkaven Ausnehmungen 36 in den Druckflächen 28 und 29 eingebettet, es ist jedoch auch möglich, dass die Druckflächen 28 und 29 eben ausgeführt sind und die Schlauchanordnung 33 beispielsweise einen einzelnen, flach gedrückten Schlauch größeren Querschnitts umfasst.

Der Presstisch 3 kann so ausgeführt sein, dass sich das Balkenelement 17 bei unbefüllter oder druckloser Schlauchanordnung 33 seitlich der Schlauchanordnung 33 mit der Stützfläche 28 an der Stützfläche 29 des Stützbalkenelements 24 abstützt, wodurch bei einem Betrieb der Abkantpresse 1 ohne Aktivierung der Bombiervorrichtung, die Biegesteifigkeit des Balkenelements 17 zusätzlich von der Biegesteifigkeit des Stützbalkenelements 24 unterstützt wird.

Die Schlauchanordnung 33 umfasst flexible Schlauchabschnitte, deren Festigkeit so dimensioniert ist, dass die maximal auftretenden Drücke durch das Hydraulikfluid 34 ohne bersten ertragen werden können. Eine vorteilhafte Ausführung besteht darin, dass Schläuche mit einem Festigkeitsträger aus einem Kunstfasergeflecht verwendet werden, da diese eine höhere Elastizität aufweisen, als Schläuche mit einem Metallgeflecht und dadurch größere Verstellwege bei der Erzeugung der Bombierung 12 möglich sind.

Die Schlauchanordnung 33 besitzt vorzugsweise eine Wirklänge zwischen den Druckflächen 28 und 29, die etwa dem Abstand zwischen zwei Verbindungspunkten 25 am Balkenelement 17 entspricht. Die gesamte freie Biegelänge des Balkenelements 17 kann dadurch mit einer von der Schlauchanordnung 33 bewirkten Gleichlast beaufschlagt werden und dadurch eine Bombierung 12 erzeugt werden, die der Durchbiegung 7 des Pressbalkens 4 etwa parallel ist.

Parallel zueinander verlaufende Schlauchabschnitte 35 können, wie in Fig. 3 dargestellt, zu einem Schlauchpaket 37 verbunden sein, etwa indem die einzelnen Schlauchabschnitte 35 an Mantellinien miteinander verklebt oder verschweißt werden. Zur Erzeugung einer gleichmäßigen Verstellkraft 32 werden die einzelnen Schlauchabschnitte 35 hydraulisch parallel geschaltet.

Wie Fig. 3 zeigt, kann die Schlauchanordnung 33 näher an der Stützfläche 18 positioniert sein, als die Verbindungspunkte 25 am Balkenelement 17. Die Bombierungskurve wird durch die Distanzierung der Verbindungspunkte 25 weniger beeinflusst, als wenn die Verbindungspunkte 25 näher an der Stützfläche 18 angeordnet wären.

Fig. 4 zeigt einen Schnitt durch einen Presstisch 3 gemäß Linie IV - IV in Fig. 3, wobei einander entsprechende Bauteile mit denselben Bezugszeichen gekennzeichnet sind und hierbei auf neuerliche Beschreibung gleicher oder gleich wirkender Bauteile verzichtet wird.

Fig. 4 zeigt das Stützbalkenelement 24, das sich auf der Aufstandsfläche 8 abstützt sowie das Balkenelement 17, dessen Basis 23 die Stützfläche 18 für das Biegewerkzeug ausbildet und dessen Schenkel 21 das Stützbalkenelement 24 beidseitig überlappen. Wie Fig. 4 zeigt, sind die Verbindungspunkte 25 am Balkenelement 17 symmetrisch zur Mittelebene 37 des Presstisches 3 angeordnet, insbesondere liegen die Verbindungspunkte 25 jedoch vorzugsweise auf den verlängerten Wirklinien der Antriebsmittel 6, wodurch sich zwischen den Verbindungspunkten 25 am Balkenelement 17 eine Biegelänge 38 ergibt, die vorzugsweise mit der entsprechenden Biegelänge zwischen den Antriebsmitteln 10 am verstellbaren Pressbalken 4 übereinstimmt. Weiters besitzen Balkenelement 17 und Stützbalkenelement 24 im Wesentlichen die gleiche Länge 39, die der Arbeitsbreite der Abkantpresse 1 entspricht.

In der Ausführungsform gemäß Fig. 4 sind die beiden Schenkel 21, die auch als Schürzen bezeichnet werden können, zusätzlich zur Basis 23 mittels Querverbindern 40 verbunden, die Verwölbungen der Schenkel 21 quer zur Arbeitsebene 22 unterbinden. Die Querverbinder 40 sind in dieser Ausführungsform am unteren Ende der Schenkel 21 angeordnet und verlaufen in einer Ausnehmung 41 an der Unterseite des Stützbalkenelements 24. Die Schlauchanordnung 33 kann jener anhand von der Fig. 3 beschriebenen Schlauchanordnung 33 entsprechen und kann diese durch Befüllen mit Hydraulikfluid 34 eine Gleichlast auf die Druckfläche 28 an der Unterseite der Basis 23 ausüben, wodurch die Stützfläche 18 zwischen den Verbindungspunkten 25 aufgewölbt wird, und dadurch eine in Fig. 2 dargestellte Bombierung 12 erzielt wird.

Das Ausmaß der Aufwölbung kann durch die geregelte Zufuhr von Hydraulikfluid 34 und damit einhergehenden geregelten Drucksteigerung in der Schlauchanordnung 33 festgelegt werden. Beispielsweise ist es möglich, bei einem Biegevorgang die Durchbiegung 7 des Pressbalkens aufgrund von Werkstückparametern zu errechnen oder mittels einer geeigneten Messanordnung während des Biegevorgangs zu erfassen und basierend darauf die Bombierung 12 durch geregelte Zuführung von Hydraulikfluid 34 auf dasselbe Ausmaß einzustellen. Bei Vorausberechnung der zu erwartenden Durchbiegung 7 des Pressbalkens 4 kann die Bombierung 12 des Presstisches 3 ebenfalls bereits vor Durchführung des Biegevorganges eingestellt werden. Bei Messung der Durchbiegung 7 während des Biegevorganges ist die Bombierung 12 ebenfalls während des Biegevorganges passend einzustellen. Zusätzlich ist es möglich, dass auch die Bombierung 12, also die Aufwölbung der Stützfläche 18 während des Biegevorganges gemessen wird, wodurch eine Regelung der Bombierung 12 erfolgen kann, indem diese der gemessenen oder errechneten Durchbiegung 7 des Pressbalkens 4 angepasst nachgeregelt wird.

Die Versorgung der Schlauchanordnung 33 mit Hydraulikfluid 34 erfolgt mittels einer Druckfluidversorgungseinheit 42, die zumindest ein im Wesentlichen leckagefreies Ventil 43 umfasst, wodurch bei geschlossenem Ventil der Fluiddruck während eines Biegevorganges auf einfache Weise konstant gehalten werden kann. Das Ventil 43 ist beispielsweise als Sitzventil bzw. Cartridge-Ventil ausgebildet. Die Betätigung des Ventils 43 erfolgt vorzugsweise mittels einer elektromagnetischen Betätigungseinheit, wodurch die Versorgung der Schlauchanordnung 33 mit Hydraulikfluid 34 auf einfache Weise in die Steuerungsvorrichtung der Abkantpresse 1 integriert werden kann. Die Ansteuerung des Ventils 43 kann insbesondere mittels eines Puls-Weiten-Modulators 44 erfolgen, der in der Druckfluidversorgungseinheit 42 integriert sein kann oder von der Steuerungsvorrichtung der Abkantpresse 1 gebildet sein kann.

Die Schlauchanordnung 33 kann auch mehrlagig ausgeführt sein, beispielsweise in dem zwei in Fig. 3 dargestellte Schlauchpakete übereinander angeordnet sind, und dazwischen eine geeignete, steife Zwischenplatte angeordnet ist. Alternativ zu einem Schlauchpaket mit mehreren parallelen Schlauchabschnitten 35 ist es auch möglich, einen einzigen Schlauch größeren Querschnitts zu verwenden, der in der drucklosen Ausgangsstellung zwischen den Druckflächen 28 und 29 in ovaler, flachgedrückter Form vorliegt und durch Befüllen mit Hydraulikfluid 34 an Höhe zunimmt.

Wie Fig. 4 zeigt, sind die Verbindungspunkte 25 bezogen auf die Höhe 45 des Balkenelements 17 in der der Stützfläche 18 benachbarten, oberen Hälfte angeordnet, es ist jedoch auch möglich, dass, wie in strichlierten Linien dargestellt, die Verbindungspunkte 25 bezogen auf die Höhe 45 des Balkenelements in der von der Stützfläche 18 distanzierten, unteren Hälfte angeordnet sind.

In Fig. 5 ist eine alternative Ausführung der Verbindung zwischen Balkenelement 17 und Stützbalkenelement 24 dargestellt. Das Stützbalkenelement 24 kontaktiert dabei mit Stellfüßen 46 die Aufstandsfläche 8 und umschließt das Balkenelement 17 mit U-förmigem Querschnitt das Stützbalkenelement 24, wie es bereits in den Fig. 3 und 4 dargestellt ist.

Als Verbindungselemente 26 zwischen Balkenelement 17 und Stützbalkenelement 24 dienen in dieser Ausführungsform nicht Bolzen, wie in den Fig. 3 und 4, sondern die Querverbinder 40, die die Schenkel 21 des Balkenelements 17 am unteren Rand miteinander verbinden und bei Aktivierung der Schlauchanordnung 33 durch Zuführen von Hydraulikfluid die Ausnehmung 41 an der Unterseite des Stützbalkenelements 24 kontaktierten. Der Querverbinder 40 kann dabei unmittelbar an der Unterseite des Stützbalkenelements 24 anliegen, von Vorteil ist es jedoch, wenn, wie in Fig. 5 dargestellt, zwischen dem Stützbalkenelement 24 und dem Querverbinder 40 ein Drucksegment 47 angeordnet ist, das mit seiner ebenen Unterseite 48 an der ebenen Oberseite des Querverbinders 40 aufliegt und mit einer kreisbogenförmigen Oberseite 49 in einer kreisbogenförmigen Lagerausnehmung 50 im Stützbalkenelement eingesetzt ist. Zwischen der Unterseite 48 des Drucksegments 47 und der Oberseite des Querverbinders 40 ist dadurch ein Verschiebelager 51 gebildet, das die bei Aktivierung der Verformung auftretenden Relativbewegungen zwischen Balkenelement 17 und Stützbalkenelement 24 erleichtert. Durch die Aufwölbung der Stützfläche 18 zwischen den Verbindungspunkten 25 wird die Stützfläche 18 geringfügig verlängert, während die Unterseite des Balkenelements 17 eine geringfügige Verkürzung erfährt. Umgekehrt erfährt das Stützbalkenelement durch die durch die von der Schlauchanordnung 33 ausgehende Gleichlast an der Unterseite, also im Bereich der Ausnehmung 41, eine Verlängerung und im Bereich der Druckfläche 29 eine geringfügige Verkürzung, wobei das Verschiebelager 51 diese Längenveränderungen erleichtert und innere Spannungen im Presstisch 3 dadurch reduziert werden. Zusätzlich bildet die Oberseite 49 des Drucksegments 47 und die Lagerausnehmung 50 im Stützbalkenelement 24 ein Schwenklager 52 aus, das auch geringfügige Winkeländerungen durch die von der Schlauchanordnung 33 gegensinnigen Verformungen bzw. Biegelinien von Balkenelement 17 und Stützbalkenelement 24 zulässt.

In der Fig. 6 ist eine weitere und gegebenenfalls für sich eigenständige Ausführungsform gezeigt, wobei wiederum für gleiche Teile gleiche Bezugszeichen bzw. Bauteilbezeichnungen wie in den vorangegangenen Fig. 1 bis 5 verwendet werden. Um unnötige Wiederholungen zu vermeiden, wird auf die detaillierte Beschreibung in den vorangegangenen Fig. 1 bis 5 hingewiesen bzw. Bezug genommen.

Auch hier ist durch Verwendung eines Drucksegments 47 zwischen Balkenelement 17 und Stützbalkenelement 24 ein Verschiebelager 51 und ein Schwenklager 52 ausgebildet, das die durch die Schlauchanordnung 33 sowie durch Umformkräfte beim Biegevorgang bewirkten Biegeverformungen von Balkenelement 17 und Stützbalkenelement 24 zulässt, ohne dass hohe innere Verspannungen im Presstisch 24 entstehen. In dieser Ausführungsform ist die Unterseite des Drucksegments 47 kreisbogenförmig ausgeführt und die Oberseite 49 als ebene Fläche ausgeführt.

In der Fig. 7 ist eine weitere und gegebenenfalls für sich eigenständige Ausführungsform gezeigt, wobei wiederum für gleiche Teile gleiche Bezugszeichen bzw. Bauteilbezeichnungen wie in den vorangegangenen Fig. 1 bis 6 verwendet werden. Um unnötige Wiederholungen zu vermeiden, wird auf die detaillierte Beschreibung in den vorangegangenen Fig. 1 bis 6 hingewiesen bzw. Bezug genommen.

Bei dieser Ausführungsform besitzt das Drucksegment 47 sowohl an der Unterseite 48 als auch an der Oberseite 49 eine Kreisbogenform und besitzt dadurch einen linsenförmigen Querschnitt. Die Unterseite 48 ist dabei am Querverbinder 40 in einer entsprechenden Ausnehmung eingesetzt und die gekrümmte Oberseite 49 in einem Gleitstück 53 eingesetzt, das an der Oberseite mit einer ebenen Gleitfläche 54 in einer Führungsausnehmung 55 an der Unterseite des Stützbalkenelements 24 verschieblich gelagert ist. Auch bei dieser Ausführungsform ist am Verbindungspunkt 25 dadurch ein Verschiebelager 51 und ein Schwenklager 52 realisiert.

Fig. 8 zeigt eine weitere mögliche Ausführungsform der Verbindung zwischen dem Balkenelement 17 und dem Stützbalkenelement 24, wobei auch hier der Verbindungspunkt 25 am unteren Querverbinder 40 des U-förmigen Balkenelements 17 positioniert ist. Als Verbindungselement 26 dient in dieser Ausführungsform ein Biegestabelement 56, das mit seinem unteren Ende fix am Querverbinder 40 befestigt ist und dessen oberes Ende an einem Befestigungspunkt 57 am Stützbalkenelement 24 fix verbunden ist. Das Biegestabelement 56 kann als eigener Bauteil ausgebildet sein, der mit seinen beiden Enden am Verbindungspunkt 25 und am Befestigungspunkt 57 fixiert wird, es ist jedoch auch möglich, dass das Biegestabelement 56 vom Stützbalkenelement 24 selbst gebildet wird, indem in den plattenförmigen Grundkörper des Stützbalkenelements 24 vertikale Schlitze 58 eingebracht werden und dadurch zwischen den parallelen Schlitzen 58 das Biegestabelement 56 entsteht. Die Richtung der Schlitze 58 kann auch abweichend von der Vertikalen verlaufen.

Durch die Länge des Biegestabelements 56 entsteht trotz der fixen Anbindung am Verbindungspunkt 25 am Querverbinder 40 und am Befestigungspunkt 57 eine erhöhte Beweglichkeit zwischen dem Balkenelement 17 und dem Stützbalkenelement 24, die bei der aktiven Erzeugung der Bombierung 12 hilfreich ist. Die relative Beweglichkeit kann weiter erhöht werden, indem beispielsweise zusätzliche Schlitze 58, die in Fig. 8 strichliert dargestellt sind, vorgesehen werden.

Die Ausführungsbeispiele zeigen mögliche Ausführungsvarianten eines erfindungsgemäßen Presstisches bzw. Pressbalkens, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mitumfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

Die den eigenständigen erfinderischen Lösungen zugrundeliegende Aufgabe kann der Beschreibung entnommen werden.

Vor allem können die einzelnen in den Fig. 1, 2; 3; 4; 5; 6; 7; 8 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

**Bezugszeichenaufstellung**

| | | | |
|---|---|---|---|
| 1 | Abkantpresse | 31 | Pressrichtung |
| 2 | Werkstück | 32 | Verstellkraft |
| 3 | Presstisch | 33 | Schlauchanordnung |
| 4 | Pressbalken | 34 | Hydraulikfluid |
| 5 | Führungsanordnung | 35 | Schlauchabschnitt |
| | | | |
| 6 | Antriebsmittel | 36 | Ausnehmung |
| 7 | Durchbiegung | 37 | Mittelebene |
| 8 | Aufstandsfläche | 38 | Biegelänge |
| 9 | Kraft | 39 | Länge |
| 10 | Antriebskraft | 40 | |
| | | | Querverbinder |
| 11 | Umformkraft | 41 | Ausnehmung |
| 12 | Bombierung | 42 | Druckfluidversorgungseinheit |
| 13 | Unterseite | 43 | Ventil |
| 14 | Oberseite | 44 | Puls-Weiten-Modulator |
| 15 | Biegegesenk | 45 | Höhe |
| | | | |
| 16 | Biegestempel | 46 | Stellfuß |
| 17 | Balkenelement | 47 | Drucksegment |
| 18 | Stützfläche | 48 | Unterseite |
| 19 | Biegewerkzeug | 49 | Oberseite |
| 20 | Klemmvorrichtung | 50 | Lagerausnehmung |
| | | | |
| 21 | Schenkel | 51 | Verschiebelager |
| 22 | Arbeitsebene | 52 | Schwenklager |
| 23 | Basis | 53 | Gleitstück |
| 24 | Stützbalkenelement | 54 | Gleitfläche |
| 25 | Verbindungspunkt | 55 | Führungsausnehmung |
| | | | |
| 26 | Verbindungselement | 56 | Biegestabelement |
| 27 | Bolzen | 57 | Befestigungspunkt |
| 28 | Druckfläche | 58 | Schlitz |
| 29 | Druckfläche | | |
| 30 | Aktuator | | |

## Patentansprüche

1. Presstisch (3) oder Pressbalken (4) für eine Abkantpresse (1), umfassend ein Balkenelement (17) mit einer länglichen Stützfläche (18) zur Anbringung eines Biegewerkzeuges (19) oder Werkzeugadapters, ein Stützbalkenelement (24) mit etwa gleicher Länge (39) wie das Balkenelement (17), am Balkenelement (17) zueinander in Richtung seiner Länge (39) beabstandete Verbindungspunkte (25), die bezogen auf dessen Länge (39) symmetrisch zur Mittelebene (37) des Presstisches (3) angeordnet sind und an denen das Balkenelement (17) mittels Verbindungselementen (26) mit dem Stützbalkenelement (24) verbunden ist, zumindest einen zwischen einander zugewandten Druckflächen (28, 29) am Balkenelement (17) und am Stützbalkenelement (24) wirksamen Aktuator (30), der eine etwa in der Pressrichtung (31) der Abkantpresse (1) verlaufende Verstellkraft (32) ausüben kann und dadurch die Stützfläche (18) des Balkenelements (17) zwischen einem ebenen Verlauf und einem konvexen Verlauf aktiv verstellbar ist, **dadurch gekennzeichnet, dass** der Aktuator (30) eine zwischen den einander zugewandten Druckflächen (28, 29) angeordnete und an diesen anliegende und mit Hydraulikfluid (34) befüllbare Schlauchanordnung (33) umfasst, die im Wesentlichen in Längsrichtung des Balkenelements (17) verläuft.

2. Presstisch (3) oder Pressbalken (4) nach Anspruch 1, **dadurch gekennzeichnet, dass** das Balkenelement (17) und das Stützbalkenelement (24) plattenförmig ausgeführt sind, einander zumindest abschnittsweise überlappen und im Wesentlichen parallel zur Arbeitsebene (22) bzw. Pressebene verlaufen.

3. Presstisch (3) oder Pressbalken (4) nach Anspruch 2, **dadurch gekennzeichnet, dass** das Balkenelement (17) oder das Stützbalkenelement (24) zumindest abschnittsweise mit einer Basis (23) und daran anschließenden Schenkeln (21) einen U-förmigen Querschnitt bildet und das Balkenelement (17) das Stützbalkenelement (24) bzw. das Stützbalkenelement (24) das Balkenelement (17) zumindest teilweise beidseitig mit den Schenkeln (21) umgreift.

4. Presstisch (3) oder Pressbalken (4) nach einem der Ansprüche 1 bis 3, **dadurch gekennzeichnet, dass** die Schlauchanordnung (33) eine Wirklänge zwischen den Druckflächen (28, 29) aufweist, die etwa dem Abstand zwischen zwei Verbindungspunkten (25) am Balkenelement (17) entspricht.

5. Presstisch (3) oder Pressbalken (4) nach einem der Ansprüche 1 bis 4, **dadurch gekennzeichnet, dass** die Schlauchanordnung (33) näher an der Stützfläche (18) liegt, als die Verbindungspunkte (25).

6. Presstisch (3) oder Pressbalken (4) nach einem der Ansprüche 1 bis 5, **dadurch gekennzeichnet, dass** die Verbindungspunkte (25) bezogen auf die Höhe (45) des Balkenelements (17) in Arbeitsrichtung (22) in der der Stützfläche (18) benachbarten Hälfte angeordnet sind.

7. Presstisch (3) oder Pressbalken (4) nach einem der Ansprüche 1 bis 5, **dadurch gekennzeichnet, dass** die Verbindungspunkte (25) oder die Bolzen (27) bezogen auf die Höhe (45) des Balkenelements (17) in Arbeitsrichtung (22) in der von der Stützfläche (18) distanzierten Hälfte angeordnet sind.

8. Presstisch (3) oder Pressbalken (4) nach einem der Ansprüche 1 bis 7, **dadurch gekennzeichnet, dass** an den Verbindungspunkten (25) ein Schwenklager (52) ausgebildet ist.

9. Presstisch (3) oder Pressbalken (4) nach einem der Ansprüche 1 bis 8, **dadurch gekennzeichnet, dass** an den Verbindungspunkten (25) ein Verschiebelager (51) ausgebildet ist.

10. Presstisch (3) oder Pressbalken (4) nach einem der Ansprüche 1 bis 7, **dadurch gekennzeichnet, dass** sich von den Verbindungspunkten (25) am Balkenelement (17) jeweils zumindest ein Biegestabelement (56) zu einem Befestigungspunkt (57) am Stützbalkenelement (24) erstreckt.

11. Presstisch (3) oder Pressbalken (4) nach einem der Ansprüche 1 bis 10, **dadurch gekennzeichnet, dass** die Schenkel (21) des U-förmigen Balkenelements (17) oder Stützbalkenelements (24) von der Stützfläche (18) aus betrachtet nach der Schlauchanordnung (33) mit zumindest einem Querverbinder (40) in fixem Abstand zueinander gehalten sind.

12. Presstisch (3) oder Pressbalken (4) nach einem der Ansprüche 1 bis 11, **dadurch gekennzeichnet, dass** die Schlauchanordnung (33) zumindest zwei parallel zueinander verlaufende Schlauchabschnitte (35) umfasst, die hydraulisch parallel geschaltet sind.

13. Presstisch (3) oder Pressbalken (4) nach Anspruch 12, **dadurch gekennzeichnet, dass** benachbarte parallele Schlauchabschnitte (35) miteinander zu einem Schlauchpaket (37) verbunden sind.

14. Presstisch (3) oder Pressbalken (4) nach Anspruch 13, **dadurch gekennzeichnet, dass** die Schlauchanordnung (33) zwei oder mehr in Pressrichtung (31) übereinanderliegende Schlauchpakete (37) umfasst.

15. Presstisch (3) oder Pressbalken (4) nach einem der Ansprüche 1 bis 14, **dadurch gekennzeichnet, dass** die Druckflächen (28, 29) konkave Ausnehmungen (36) für die teilweise Aufnahme der Schlauchanordnung (33) aufweisen.

16. Presstisch (3) oder Pressbalken (4) nach einem der Ansprüche 1 bis 15, **dadurch gekennzeichnet, dass** bei druckloser Schlauchanordnung (33) das Balkenelement (17) das Stützbalkenelement (24) im Bereich der Druckflächen (28, 29) kontaktiert.

17. Presstisch (3) oder Pressbalken (4) nach einem der Ansprüche 1 bis 16, **dadurch gekennzeichnet, dass** die Schlauchanordnung (33) einen Schlauchabschnitt (35) mit einem Festigkeitsträger aus einem Kunstfasergeflecht umfasst.

18. Presstisch (3) oder Pressbalken (4) nach einem der Ansprüche 1 bis 17, **dadurch gekennzeichnet, dass** eine mit der Schlauchanordnung (33) verbundene Druckfluidversorgungseinheit (42) zumindest ein im Wesentlichen leckagefreies Ventil (43) umfasst.

19. Presstisch (3) oder Pressbalken (4) nach Anspruch 18, **dadurch gekennzeichnet, dass** das Ventil (43) eine elektromagnetische Betätigungseinheit umfasst.

20. Presstisch (3) oder Pressbalken (4) nach Anspruch 19, **dadurch gekennzeichnet, dass** die Ansteuerung des Ventils (43) mittels eines Puls-Weiten-Modulators (44) erfolgt.

## Claims

1. Press table (3) or press beam (4) for a press brake (1), comprising a beam element (17) with an elongate support surface (18) for attaching a bending tool (19) or tool adapter, a support beam element (24) having approximately the same length (39) as the beam element (17), connecting points (25) on the beam element (17) mutually spaced apart in the direction of its length (39), which with reference to its length (39) are arranged symmetrically with respect to the mid-plane (37) of the press table (3), and at which the beam element (17) is connected by means of connecting elements (26) with the support beam element (24), at least one actuator (30) which acts between mutually facing pressure surfaces (28, 29) on the beam element (17) and on the support beam element (24) and which can exert an adjusting force (32) that runs approximately in the pressing direction (31) of the press brake (1) and as a result the support surface (18) of the beam element (17) is actively adjustable between a planar profile and a convex profile, **characterised in that** the actuator (30) comprises a hose arrangement (33) which is arranged between the mutually facing pressure surfaces (28, 29), rests against the latter and is fillable with hydraulic fluid (34), and which extends substantially in the longitudinal direction of the beam element (17).

2. Press table (3) or press beam (4) according to claim 1, **characterised in that** the beam element (17) and support beam element (24) are of a plate-shaped design, mutually overlap in at least certain portions and extend substantially parallel with the working plane (22) or press plane.

3. Press table (3) or press beam (4) according to claim 2, **characterised in that** the beam element (17) or support beam element (24) forms a U-shaped cross-section in at least some portions with a base (23) and adjoining arms (21) and the beam element (17) extends around the support beam element (24) or the support beam element (24) extends around the beam element (17) at least partially on either side by means of the arms (21).

4. Press table (3) or press beam (4) according to one of claims 1 to 3, **characterised in that** the hose arrangement (33) has a working length between the pressure surfaces (28, 29) which approximately corresponds to the distance between two connecting points (25) on the beam element (17).

5. Press table (3) or press beam (4) according to one of claims 1 to 4, **characterised in that** the hose arrangement (33) lies closer to the support surface (18) than the connecting points (25).

6. Press table (3) or press beam (4) according to one of claims 1 to 5, **characterised in that** the connecting points (25) are disposed, relative to the height (45) of the beam element (17), in the half adjacent to the support surface (18) in the working direction (22).

7. Press table (3) or press beam (4) according to one of claims 1 to 5, **characterised in that** the connecting points (25) or bolts (27) are disposed, relative to the height (45) of the beam element (17), in the half spaced at a distance apart from the support surface (18) in the working direction (22).

8. Press table (3) or press beam (4) according to one of claims 1 to 7, **characterised in that** a pivot bearing (52) is provided on the connecting points (25).

9. Press table (3) or press beam (4) according to one of claims 1 to 8, **characterised in that** a slide bearing (51) is provided on the connecting points (25).

10. Press table (3) or press beam (4) according to one of claims 1 to 7, **characterised in that** at least one bending-resistant element (56) extends respectively from the connecting points (25) on the beam element (17) to a fixing point (57) on the support beam element (24).

11. Press table (3) or press beam (4) according to one of claims 1 to 10, **characterised in that** the arms (21) of the U-shaped beam element (17) or support beam element (24) are retained by at least one cross-connector (40) at a fixed distance from one another after the hose arrangement (33) as viewed from the support surface (18).

12. Press table (3) or press beam (4) according to one of claims 1 to 11, **characterised in that** the hose arrangement (33) comprises at least two hose portions (35) extending parallel with one another, which are hydraulically connected in parallel.

13. Press table (3) or press beam (4) according to claim 12, **characterised in that** adjacent parallel hose portions (35) are connected to one another to form a hose assembly (37).

14. Press table (3) or press beam (4) according to claim 13, **characterised in that** the hose arrangement (33) comprises two or more hose assemblies (37) lying one above the other in the pressing direction (31).

15. Press table (3) or press beam (4) according to one of claims 1 to 14, **characterised in that** the pressure surfaces (28, 29) have concave recesses (36) for partially accommodating the hose arrangement (33).

16. Press table (3) or press beam (4) according to one of claims 1 to 15, **characterised in that** the beam element (17) is in contact with the support beam element (24) in the region of the pressure surfaces (28, 29) when the hose arrangement (33) is without pressure.

17. Press table (3) or press beam (4) according to one of claims 1 to 16, **characterised in that** the hose arrangement (33) comprises a hose portion (35) with a strengthening material made from a synthetic fibre braid.

18. Press table (3) or press beam (4) according to one of claims 1 to 17, **characterised in that** a pressurised fluid supply unit (42) connected to the hose arrangement (33) has at least one substantially leakage-free valve (43).

19. Press table (3) or press beam (4) according to claim 18, **characterised in that** the valve (43) comprises an electromagnetic operating unit.

20. Press table (3) or press beam (4) according to claim 19, **characterised in that** the valve (43) is activated by means of a pulse-width modulator (44).

## Revendications

1. Table de presse (3) ou poutre de presse (4) pour une presse plieuse (1), comprenant un élément poutre (17) présentant une face d'appui longitudinale (18) pour l'application d'un outil de cintrage (19) ou d'un adaptateur d'outil, un élément poutre-support (24) d'une longueur (39) à peu près égale à l'élément poutre (17), des points de liaison (25) sur l'élément poutre (17) espacés les uns les autres dans la direction de sa longueur (39), qui sont agencés par rapport à sa longueur (39) de manière symétrique par rapport au plan médian (37) de la table de presse (3), et au niveau desquels l'élément poutre (17) est relié à l'élément poutre-support (24) par l'intermédiaire d'éléments de liaison (26), au moins un actionneur (30) agissant entre des surfaces de pression (28, 29) opposées entre elles, sur l'élément poutre (17) et l'élément poutre-support (24), qui peut exercer une force de déplacement (32) s'étendant dans la direction de pressage (31) de la presse plieuse (1), la surface d'appui (18) de l'élément poutre (17) étant de ce réglable activement entre un profil plan et un profil convexe, **caractérisée en ce que** l'actionneur (30) présente un dispositif à tuyau souple (33) disposé entre les surfaces de pression (28, 29) opposées entre elles, appliqué à celles-ci, et rempli d'un fluide hydraulique (34), qui s'étend sensiblement dans la direction longitudinale de l'élément poutre (17).

2. Table de presse (3) ou poutre de presse (4) selon la revendication 1, **caractérisée en ce que** l'élément poutre (17) et l'élément poutre-support (24) sont réalisés en forme de plaque, se chevauchant mutuellement au moins par endroits et s'étendant sensiblement parallèlement au plan de travail (22) ou au plan de presse.

3. Table de presse (3) ou poutre de presse (4) selon la revendication 2, **caractérisée en ce que** l'élément poutre (17) ou l'élément poutre-support (24) forment une section transversale en forme de U au moins par endroits, avec une base (23) et des bras reliés (21), et l'élément poutre (17) s'étend autour de l'élément poutre-support (24) ou l'élément poutre-support (24) s'étend autour de l'élément poutre (17) au moins partiellement de chaque côté par l'intermédiaire des bras (21).

4. Table de presse (3) ou poutre de presse (4) selon l'une quelconque des revendications 1 à 3, **caractérisée en ce que** le dispositif à tuyau souple (33) a une longueur de travail entre les surfaces de pression (28, 29) qui correspond approximativement à la distance entre deux points de liaison (25) sur l'élément poutre (17).

5. Table de presse (3) ou poutre de presse (4) selon l'une quelconque des revendications 1 à 4, **caractérisée en ce que** le dispositif à tuyau souple (33) s'étend plus à proximité de la face d'appui (18) que les points de liaison (25).

6. Table de presse (3) ou poutre de presse (4) selon l'une quelconque des revendications 1 à 5, **caractérisée en ce que** les points de liaison (25) sont disposés, par rapport à la hauteur (45) de l'élément poutre (17), dans la moitié adjacente à la surface de support (18) dans la direction de travail (22).

7. Table de presse (3) ou poutre de presse (4) selon l'une quelconque des revendications 1 à 5, **caractérisée en ce que** les points de liaison (25) ou boulons (27) sont disposés, par rapport à la hauteur (45) de l'élément poutre (17), dans la moitié espacée d'une distance de la face d'appui (18) dans la direction de travail (22).

8. Table de presse (3) ou poutre de presse (4) selon l'une quelconque des revendications 1 à 7, **caractérisée en ce qu'**un palier pivotant (52) est réalisé au niveau des points de liaison (25).

9. Table de presse (3) ou poutre de presse (4) selon l'une quelconque des revendications 1 à 8, **caractérisée en ce qu'**un palier mobile (51) est réalisé au niveau des points de liaison (25).

10. Table de presse (3) ou poutre de presse (4) selon l'une quelconque des revendications 1 à 7, **caractérisée en ce qu'**au moins un élément résistant à l'incurvation (56) s'étend respectivement à partir des points de liaison (25) sur l'élément poutre (17) jusqu'à un point de fixation (57) sur l'élément poutre-support (24).

11. Table de presse (3) ou poutre de presse (4) selon l'une quelconque des revendications 1 à 10, **caractérisée en ce que** les bras (21) de l'élément poutre en forme de U (17) ou de l'élément poutre-support (24) sont retenus par au moins un raccord en croix (40) à une distance fixe l'un de l'autre après le dispositif à tuyau souple (33), en regardant depuis la face d'appui (18).

12. Table de presse (3) ou poutre de presse (4) selon l'une quelconque des revendications 1 à 11, **caractérisée en ce que** le dispositif à tuyau souple (33) comprend au moins deux sections de tuyau (35) s'étendant parallèlement, qui sont couplées hydrauliquement en parallèle.

13. Table de presse (3) ou poutre de presse (4) selon la revendication 12, **caractérisée en ce que** des sections de tuyau parallèles adjacentes (35) sont reliées ensemble à un faisceau de tuyaux (37).

14. Table de presse (3) ou poutre de presse (4) selon la revendication 13, **caractérisée en ce que** le dispositif à tuyau souple (33) présente deux faisceaux de tuyaux (37) ou plus superposés dans la direction de pressage (31).

15. Table de presse (3) ou poutre de presse (4) selon l'une quelconque des revendications 1 à 14, **caractérisée en ce que** les surfaces de pression (28, 29) présentent des évidements concaves (36) pour la réception partielle du dispositif à tuyau souple (33).

16. Table de presse (3) ou poutre de presse (4) selon l'une quelconque des revendications 1 à 15, **caractérisée en ce que** l'élément poutre (17) est en contact avec l'élément poutre-support (24) dans la zone des surfaces de pression (28, 29) lorsque le dispositif à tuyau souple (33) est sans pression.

17. Table de presse (3) ou poutre de presse (4) selon l'une quelconque des revendications 1 à 16, **caractérisée en ce que** le dispositif à tuyau souple (33) comprend une partie de tuyau (35) avec un renfort constitué d'une tresse de fibres synthétiques.

18. Table de presse (3) ou poutre de presse (4) selon l'une quelconque des revendications 1 à 17, **caractérisée en ce qu'**une unité d'alimentation en fluide sous pression (42) reliée au dispositif à tuyau souple (33) présente au moins une soupape sensiblement sans fuite (43).

19. Table de presse (3) ou poutre de presse (4) selon la revendication 18, **caractérisée en ce que** la soupape (43) présente une unité d'actionnement électromagnétique.

20. Table de presse (3) ou poutre de presse (4) selon la revendication 19, **caractérisée en ce que** la commande de la soupape (43) est réalisée au moyen d'un modulateur de largeur d'impulsion (44).
